# EUROPÄISCHE PATENTSCHRIFT

(11) **EP 1 780 091 B1**
(45) Veröffentlichungstag und Bekanntmachung des Hinweises auf die Patenterteilung: **10.02.2010**
(21) Anmeldenummer: 06450144.8
(22) Anmeldetag: 12.10.2006
(51) Int. Cl.: B61B 12/06, B61B 12/00

(54) **Seilbahn zur Personenbeförderung mit einer Sicherungseinrichtung**
Cableway for transporting passengers with a safety device
Installation de téléphérage pour le transport de passagers avec un dispositif de sécurité

(30) Priorität: 28.10.2005 AT 17722005
(43) Veröffentlichungstag der Anmeldung: 02.05.2007
(73) Patentinhaber: Innova Patent GmbH, 6960 Wolfurt (AT)
(72) Erfinder: Sutter, Josef, 6900 Bregenz (AT); Österle, Manfred, 6934 Sulzber (AT); Schwendinger, Herbert, 6850 Dornbirn (AT)
(74) Vertreter: Hehenberger, Reinhard

(56) Entgegenhaltungen:
- EP-A- 0 255 490
- DE-A1- 2 733 295
- US-A1- 2004 003 751

## Beschreibung

Die Erfindung betrifft eine Seilbahn mit Einrichtungen zur Personenbeförderung, die an einem Seil gegebenenfalls lösbar befestigt sind und eine Sicherungseinrichtung aufweisen, die von einer geschlossenen Stellung in eine offene Stellung bewegbar ist, wobei die Sicherungseinrichtung mechanisch mit einer Betätigungseinrichtung verbunden ist, die mit einer in einer Station der Seilbahnanlage einlaufseitig und auslaufseitig angeordneten Steuereinrichtung zusammenwirkt. Als Stand der Technik siehe man z.B. die Dokumente US 2004/0003751 oder DE-OS-27 33 295.

Sicherungseinrichtungen bei Einrichtungen zur Personenbeförderung können bei Kabinenbahnen Kabinentüren und bei Sesselliften Schließbügel aber auch Wetterschutzhauben sein. Diese Sicherungseinrichtungen sollen verhindern, dass die zu befördernden Personen während des Transportes vom Sessel oder aus der Kabine stürzen. Diese Sicherungseinrichtungen sind aber natürlich nur dann wirksam, wenn sie während des Transportes vollständig geschlossen sind.

Um dies zu gewährleisten gibt es Schließeinrichtungen, welche die Sicherungseinrichtung bei der Einfahrt in eine Station automatisch öffnen und bei der Ausfahrt aus der Station automatisch schließen. Problematisch ist dabei allerdings, dass es beim Öffnen oder Schließen zu einer Behinderung des Öffnungs- oder Schließvorganges durch einen Fahrgast oder Gegenstände wie Schi oder Schistöcke kommen kann. Wäre in diesem Fall die Öffnungs- oder Schließkraft zu groß, könnte es zu einer Verletzung des Fahrgastes oder einer Sachbeschädigung kommen, was unbedingt vermieden werden sollte. In diesem Fall ist dann allerdings nicht mehr gewährleistet, dass die Sicherungseinrichtung ganz geschlossen wird und ihre eigentliche Funktion ausüben kann.

Der Erfindung liegt daher die Aufgabe zu Grunde, eine Einrichtung zur Verfügung zu stellen, die verhindert, dass Fahrgäste aus einem Sessel oder einer Kabine stürzen aber eine Verletzung der Fahrgäste oder eine Sachbeschädigung beim Öffnen oder Schließen der Sicherungseinrichtung zuverlässig vermeidet.

Gelöst wird diese Aufgabe bei einer gattungsgemäßen Seilbahn dadurch, dass in Förderrichtung des Seiles gesehen im Bereich des Endes der Steuereinrichtung ein Sensor zum Erfassen der Stellung der Betätigungseinrichtung angeordnet ist.

Bei der Erfindung wird am Ende der Steuereinrichtung erfasst, ob die Betätigungseinrichtung die vorgeschriebene Stellung einnimmt. Ist dies nicht der Fall, kann beispielsweise die Seilbahn angehalten werden, um die Sicherungseinrichtung ganz zu öffnen (bei der Einfahrt in eine Station) oder zu schließen (bei der Ausfahrt aus einer Station), und dann die Fahrt fort zu setzen. Da die Position der Sicherungseinrichtung in jedem Fall überprüft wird, kann die Öffnungs- und Schließkraft so klein gewählt werden, dass die Gefahr einer Verletzung von Fahrgästen oder einer Sachbeschädigung soweit wie möglich vermieden werden kann.

Der Sensor könnte bereits im unmittelbaren Endbereich der Steuereinrichtung angeordnet sein. Bevorzugt ist im Rahmen der Erfindung allerdings, wenn der Sensor in Förderrichtung im Abstand von der Steuereinrichtung angeordnet ist. Dadurch ist ausreichend Zeit, die Sicherungseinrichtung ganz zu öffnen oder zu schließen, wenn es kleinere Probleme gegeben hat, ohne den Betrieb der Seilbahn sofort unterbrechen zu müssen.

Eine einwandfreie Überwachung ist im Rahmen der Erfindung möglich, wenn die Betätigungseinrichtung ein Verstellglied aufweist, das in eine erste und eine zweite Endstellung verstellbar ist, und dass das Verstellglied von der einlaufseitig angeordneten Steuereinrichtung in die eine Endstellung und von der auslaufseitig angeordneten Steuereinrichtung in die andere Endstellung verstellt wird.

Um die Öffnungs- und Schließkraft zu begrenzen können bei der Erfindung bevorzugt die Steuereinrichtungen von der Betätigungseinrichtung gegen eine Rückstellkraft verstellbar sein.

Alternativ ist es aber auch möglich, dass das Verstellglied federnd an der Betätigungseinrichtung gelagert ist oder dass das Verstellglied federnd mit der Sicherungseinrichtung verbunden ist.

In all diesen Fällen kann die Federkraft oder Rückstellkraft so eingestellt werden, dass eine Verletzung von Personen oder eine Sachbeschädigung vermieden werden kann.

Bevorzugt kann die Rückstellkraft bei der Steuereinrichtung z.B. durch eine Feder, einen Druckmittelzylinder oder dergleichen oder durch ein Gewicht erzeugt werden.

Bei der Erfindung können die Steuereinrichtungen Schienen sein, die vorzugsweise schwenkbar gelagert sind, um sie gegen die Rück-stellkraft verschwenken zu können.

In einer bevorzugten Ausführungsform der Erfindung weisen die Schienen einen mit Bezug zur Förderrichtung geneigten Einlaufabschnitt und einen in die Gegenrichtung geneigten Auslaufabschnitt auf. Der Einlaufabschnitt dient zum regulären Öffnen oder Schließen der Sicherungseinrichtung. Wenn es allerdings beim Öffnen oder Schließen zu einer Behinderung kommt, welche das vollständige Öffnen oder Schließen verhindert und die Seilbahn daher angehalten wird, da der Sensor dies fest stellt, muss nach dem Beseitigen der Behinderung der Öffnungs- oder Schließvorgang wiederholt werden. Dies erfolgt bevorzugt durch Liftpersonal mittels einer Stange, mit welcher der Hebel in die richtige Stellung gedreht wird. Es könnte aber auch mit dem in Gegenrichtung geneigten Auslaufabschnitt erfolgen, indem der Sessel oder die Kabine so weit zurück gefahren wird, dass der Öffnungs- oder Schließvorgang durch die den Auslaufabschnitt entlang bewegte Betätigungseinrichtung wiederholt wird.

In einer bevorzugten Ausführungsform der Erfindung ist das Verstellglied ein um einen Drehpunkt verschwenkbarer Hebel, der am Ende eines Hebelarmes eine Rolle aufweist, die an den Steuereinrichtungen abrollt, und dessen anderer Hebelarm über eine Schubstange, einen Bowdenzug oder dergleichen mit der Sicherungseinrichtung verbunden ist. Der mit der Sicherungseinrichtung verbundene Hebelarm des Hebels kann dabei bezüglich seines Drehpunktes über einen Totpunkt verschwenkbar sein. Diese Maßnahme verhindert, dass die Sicherungseinrichtung, nachdem sie einmal vollständig geschlossen wurde, von einem Fahrgast absichtlich oder unabsichtlich wieder geöffnet wird.

Als Sensoren, welche die Stellung der Betätigungseinrichtung überwachen, können alle geeigneten Sensoren, z.B. optische, elektromagnetische oder mechanische Sensoren verwendet werden.

Weitere Merkmale und Vorteile der Erfindung ergeben sich aus der nachfolgenden Beschreibung eines bevorzugten Ausführungsbeispiels der Erfindung unter Bezugnahme auf die Zeichnungen.

Es zeigt Fig. 1 den Sessel eines Sesselliftes von vorne, Fig. 2 den Sessel von Fig. 1 von der Seite, Fig. 3 eine Steuereinrichtung in Form einer Schiene im Einlaufbereich einer Station, Fig. 4 eine Steuereinrichtung in Form einer Schiene im Auslaufbereich einer Station, und Fig. 5 ein Detail der Betätigungseinrichtung.

In den Fig. 1 und 2 ist ein Sessel 1 eines Sesselliftes dargestellt, der wie an sich üblich eine Sitzfläche 2 und eine Rückenlehne 3 an einem Rahmen 4 aufweist. Der Rahmen 4 ist über ein Gelenk 5 mit einer Tragstange 6 verbunden, an deren oberen Ende eine Klemmeinrichtung 7 zum Befestigen bzw. Ankuppeln des Sessels 1 an ein Trag-und Förderseil angebracht ist. Des Weiteren ist ein Laufwerk 8 am oberen Ende der Tragstange vorgesehen, welches nach dem Abkuppeln des Sessels 1 vom Trag- und Förderseil zum Verfahren des Sessels 1 längs in den Stationen vorgesehener Schienen durch den Stationsbereich dient.

Am Rahmen 4 ist ein Schließbügel 9 mit Seitenstreben 10 über Lager 11 so gelagert, dass er von einer ersten in Fig. 1 und 2 gezeigten Stellung, in der er sich im Bereich über den Sitzflächen 2 und vor der Rückenlehne 3 befindet, in eine zweite in den Zeichnungen nicht dargestellt Stellung verschwenkt werden kann, in der er sich im Wesentlichen über der Rückenlehne 3 befindet. In der ersten Stellung verhindert der Schließbügel 9, dass Fahrgäste vom Sessel 1 rutschen oder stürzen, wogegen sich die Fahrgäste in der zweiten Stellung des Schließbügels 9 ungehindert auf den Sessel 1 setzen oder diesen verlassen können.

Zum automatischen Öffnen und Schließen des Schließbügels 9 ist eine Betätigungseinrichtung vorgesehen die einen Bowdenzuges 15 und einen Hebel 16 aufweist. An den Enden der Seitenstreben 10 befinden sich im Bereich der Lager 11 Laschen 12, an denen über ein Gelenk 13 ein Seil 14 des Bowdenzuges 15 befestigt ist. Der Hebel 16 ist mittels einer Montageplatte 17 an der Tragstange 6 verschwenkbar gelagert und weist zwei Hebelarme 18, 19 auf, die mit Bezug auf ein Schwenklager 20 des Hebels 16 in einem Winkel von etwa 125^{.} angeordnet sind. Fig. 5 zeigt den Hebel 16 in der geöffneten Stellung des Schließbügels 9 im Detail. An einem Hebelarm 18 ist eine Laufrolle 21 gelagert. Am anderen Hebelarm 19 ist das andere Ende 22 des Seiles 14 in einem Lager 23 gelagert. Die Hülse des Bowdenzuges 15 ist mittels Halterungen 24, 25 am Rahmen 4 und an der Tragstange 6 befestigt.

Wird der Hebel 16 in Fig. 5 um einen Winkel von etwa 110^{.} gegen den Urzeigersinn verdreht, wird am Seil 14 gezogen und dadurch auch an der Lasche 12 des Schließbügels 9, sodass dieser aus seiner geöffneten Stellung in die in den Fig. 1 und 2 dargestellte Stellung verschwenkt wird.

Die beiden Stellungen des Hebels 16 sind in Fig. 2 dargestellt, wobei die Stellung, in welcher der Schließbügel 9 geschlossen ist, in durchgehenden Linien gezeichnet ist, wogegen die der offenen Stellung des Schließbügels 9 entsprechende Stellung des Hebels 16 strichliert gezeichnet ist. Es ist zu sehen, dass sich der Hebelarm 19 und insbesondere dessen Lager 23 mit Bezug zur Halterung 24 und dem Lager 20 über einen Totpunkt bewegt, der verhindert, dass der Schließbügel 9 wieder von Hand geöffnet werden kann, da dabei am Seilende 22 gezogen werden müsste, sich der Hebel 16 aufgrund eines nicht näher dargestellten Anschlages an der Montageplatte 17 aber nicht weiter verschwenken lässt.

Zum Verschwenken des Hebels 16 und somit zum Öffnen und Schließen des Schließbügels 9 sind im Einlaufbereich und im Auslaufbereich einer Station Steuereinrichtungen in Form von Schienen 26, 27 angebracht. In Fig. 3 ist ein Einlaufbereich mit der Schiene 26 und in Fig. 4 ein Auslaufbereich mit der Schiene 27 dargestellt. Die reguläre Förderrichtung der Seilbahn ist jeweils durch einen Pfeil 32 dargestellt. Vom Sessel 1 sind in Fig. 3 und 4 nur die Tragstange 6 und das obere Ende dieser mit der Klemmvorrichtung 7 und dem Laufwerk 8 zu sehen, sowie stationäre Stationseinrichtungen mit Laufschienen für das Laufwerk 8.

Die Schiene 26 weist einen geneigten Einlaufabschnitt 26a und einen in die Gegenrichtung geneigten Auslaufabschnitt 26b auf und die Schiene 27 ebenfalls einen geneigten Einlaufabschnitt 27a und einen in die Gegenrichtung geneigten Auslaufabschnitt 27b. Beim Einfahren des Sessels 1 von rechts in Fig. 3, kommt die Rolle 21 des Hebels 16 in Kontakt mit der Oberseite des Einlaufabschnittes 26a worauf der Hebel 16 durch die Neigung der Schiene 26 gegen den Urzeigersinn verdreht wird bis er die in Fig. 3 links dargestellte Stellung erreicht hat, in welcher der Schließbügel 9 geöffnet ist. Wird die Öffnungsbewegung des Schließbügels 9 allerdings behindert, soll sich auch der Hebel 16 nicht weiter drehen, um eine Verletzung von Fahrgästen oder eine Sachbeschädigung zu vermeiden. Um zu verhindern, dass sich der Hebel bei fortwährender Bewegung des Sessels weiter drehen muss, ist die Schiene 26 an einem Ende an einem Lager 28 schwenkbar gelagert, sodass sie sich in die in Fig. 3 strichliert dargestellte Stellung bewegen und dem Hebel 16 bzw. dessen Rolle 21 ausweichen kann. Die Kraft, welche die Schiene 26 dem Hebel 16 entgegensetzt, wird von einem Druckmittelzylinder, z.B. einem Gaszylinder 29, mit einstellbarer Vorspannkraft aufgebracht.

Im Bereich nach der Schiene 26 befindet sich ein Sensor 30, im dargestellten Ausführungsbeispiel ein mechanischer Sensor mit einem Tastfinger 31, der von der Rolle 16 ausgelöst wird, wenn sie sich auch nach der Schiene 26 noch in der in Fig. 3 rechts dargestellten Stellung befindet. Der Sessel 1 wird dann angehalten und das Problem behoben. Dies erfolgt durch Liftpersonal mittels einer Stange, mit welcher der Hebel 16 in die richtige Stellung gedreht wird. Es könnte aber bei einer geeigneten Gestaltung des Auslaufabschnittes 26b, d.h. bei einem ausreichend kleinen Winkel dieses Abschnittes 26b mit Bezug zur Förderrichtung 32 auch dadurch erfolgen, dass der Sessel 1 gegen die reguläre Förderrichtung (Pfeil 32) verschoben wird, wodurch der Hebel 16 mit der Rolle 21 auf den Auslaufabschnitt 26b trifft und in weiterer Folge gegen den Urzeigersinn verdreht wird, wodurch der Schließbügel 9 geöffnet wird.

In Fig. 4 verhält es sich umgekehrt zu Fig. 3, das heißt, dass der Sessel 1 von links kommend mit geöffnetem Schließbügel 9 und oben befindlicher Rolle 21 in Kontakt mit der Unterseite des Einlaufabschnittes 27a der Schiene 27 kommt. Durch den geneigten Einlaufabschnitt 27a wird der Hebel 16 so weit verdreht bis er die in Fig. 4 rechts dargestellte Position erreicht, in welcher der Schließbügel 9 wieder geschlossen ist. Sofern beim Schließen des Schließbügels 9 ein Widerstand auftritt, kann die Schiene 27 ausweichen, indem sie um ein Lager 33 im Bereich ihres einlaufseitigen Endes 34 nach oben schwenken kann. Die Kraft, welche die Schiene 27 dem Hebel 16 entgegensetzt, wird von ihrem Eigengewicht aufgebracht, wobei diese Kraft bei Bedarf durch ein Zusatzgewicht 35 eingestellt werden kann.

Wenn ein in Fig. 4 nicht dargestellter Sensor, der dem Sensor 30 von Fig. 3 entspricht, fest stellt, dass der Hebel 16 nicht in der korrekten Lage und der Schließbügel 9 daher nicht vollständig geschlossen ist, wird der Sessel 1 wieder angehalten und der Hebel 16 vom Liftpersonal mit einer Stange von Hand verdreht, worauf der Sessel weiter gefördert werden kann.

An der Rückseite der Rückenlehne 3 ist eine nicht dargestellte Feder angebracht, welche derart vorgespannt ist, dass sie auf den Schließbügel 9 in Richtung seiner Öffnungsbewegung wirkt, um ein allenfalls erforderliches Öffnen des Schließbügels 9 von Hand zu erleichtern. Dies funktioniert natürlich nur dann, wenn der sich der Hebel 16 nicht in seiner in gesperrten Stellung (z.B. in Fig. 4 links dargestellte Stellung) befindet. Außerdem wird der Schließbügel durch die Feder in der geöffneten Stellung gehalten, wenn der Schließvorgang (Fig. 4) nicht erfolgreich war.

## Patentansprüche

1. Seilbahn mit Einrichtungen (1) zur Personenbeförderung, die an einem Seil gegebenenfalls lösbar befestigt sind und eine Sicherungseinrichtung (9) aufweisen, die von einer geschlossenen Stellung in eine offene Stellung bewegbar ist, wobei die Sicherungseinrichtung (9) mechanisch mit einer Betätigungseinrichtung (15, 16) verbunden ist, die mit einer in einer Station der Seilbahnanlage einlaufseitig und auslaufseitig angeordneten Steuereinrichtung (26, 27) zusammenwirkt, **dadurch gekennzeichnet, dass** in Förderrichtung (32) des Seiles gesehen im Bereich des Endes der Steuereinrichtung (26, 27) ein Sensor (30, 31) zum Erfassen der Stellung der Betätigungseinrichtung (15, 16) angeordnet ist.

2. Seilbahn nach Anspruch 1, **dadurch gekennzeichnet, dass** der Sensor (30, 31) in Förderrichtung im Abstand von der Steuereinrichtung (26, 27) angeordnet ist.

3. Seilbahn nach Anspruch 1 oder 2, **dadurch gekennzeichnet, dass** die Betätigungseinrichtung (15, 26) ein Verstellglied (16) aufweist, das in eine erste und eine zweite Endstellung verstellbar ist, und dass das Verstellglied (15) von der einlaufseitig angeordneten Steuereinrichtung (26) in die eine Endstellung und von der auslaufseitig angeordneten Steuereinrichtung (27) in die andere Endstellung verstellt wird.

4. Seilbahn nach einem der Ansprüche 1 bis 3, **dadurch gekennzeichnet, dass** die Steuereinrichtungen (26, 27) von der Betätigungseinrichtung (26, 27) gegen eine Rückstellkraft verstellbar sind.

5. Seilbahn nach Anspruch 4, **dadurch gekennzeichnet, dass** die Rückstellkraft durch eine Feder, einen Druckmittelzylinder (29) oder dergleichen erzeugt wird.

6. Seilbahn nach Anspruch 4, **dadurch gekennzeichnet, dass** die Rückstellkraft durch ein Gewicht (35) erzeugt wird.

7. Seilbahn nach einem der Ansprüche 1 bis 6, **dadurch gekennzeichnet, dass** die Steuereinrichtungen (26, 27) Schienen sind, die vorzugsweise schwenkbar gelagert sind.

8. Seilbahn nach Anspruch 7, **dadurch gekennzeichnet, dass** die Schienen (26, 27) einen mit Bezug zur Förderrichtung geneigten Einlaufabschnitt (26a, 27a) und einen in die Gegenrichtung geneigten Auslaufabschnitt (26b, 27b) aufweisen.

9. Seilbahn nach einem der Ansprüche 1 bis 3, **dadurch gekennzeichnet, dass** das Verstellglied federnd an der Betätigungseinrichtung gelagert ist.

10. Seilbahn nach einem der Ansprüche 1 bis 3, **dadurch gekennzeichnet, dass** das Verstellglied (16) federnd mit der Sicherungseinrichtung (9) verbunden ist.

11. Seilbahn nach einem der Ansprüche 1 bis 10, **dadurch gekennzeichnet, dass** das Verstellglied ein um einen Drehpunkt (20) verschwenkbarer Hebel (16) ist, der am Ende eines Hebelarmes (18) eine Rolle (21) aufweist, die an den Steuereinrichtungen (26, 27) abrollt, und dessen anderer Hebelarm (19) über eine Schubstange, einen Bowdenzug (15) oder dergleichen mit der Sicherungseinrichtung (9) verbunden ist.

12. Seilbahn nach Anspruch 11, **dadurch gekennzeichnet, dass** der mit der Sicherungseinrichtung (9) verbundene Hebelarm (19) des Hebels (16) bezüglich seines Drehpunktes (20) über einen Totpunkt verschwenkbar ist.

13. Seilbahn nach einem der Ansprüche 1 bis 12, **dadurch gekennzeichnet, dass** die Einrichtung zur Personenbeförderung ein Sessel (1) und die Sicherungseinrichtung ein am Sessel schwenkbar gelagerter Schließbügel (9) oder eine Wetterschutzhaube ist.

14. Seilbahn nach einem der Ansprüche 1 bis 12, **dadurch gekennzeichnet, dass** die Einrichtung zur Personenbeförderung eine Kabine und die Sicherungseinrichtung eine Kabinentüre ist.

15. Seilbahn nach einem der Ansprüche 1 bis 14, **dadurch gekennzeichnet, dass** der Sensor ein optischer Sensor ist.

16. Seilbahn nach einem der Ansprüche 1 bis 14, **dadurch gekennzeichnet, dass** der Sensor ein elektromagnetischer Sensor ist.

17. Seilbahn nach einem der Ansprüche 1 bis 14, **dadurch gekennzeichnet, dass** der Sensor ein mechanischer Sensor (30, 31) ist.

## Claims

1. A cableway with devices (1) for passenger transport which are releasably fastened to a cable if required and comprise a safety device (9) which can be moved from a closed position into an open position, wherein the safety device (9) is mechanically connected with an actuation device (15, 16), which interacts with a control device (26, 27) arranged in a station of the cableway system on the entry side and exit side, **characterized in that** in transport direction (32) of the cable seen in the region of the end of the control device (26, 27) a sensor (30, 31) for sensing the position of the actuation device (15, 16) is arranged.

2. The cableway according to Claim 1, **characterized in that** the sensor (30, 31) is arranged spaced from the control device (26, 27) in transport direction.

3. The cableway according to Claim 1 or 2 **characterized in that** the actuation device (15, 26) comprises an adjusting element (16), which can be adjusted into a first and a second end position and that the adjusting element (15) is adjusted by the control device (26) arranged on the entry side into the one end position and by the control device (27) arranged on the exit side into the other end position.

4. The cableway according to any one of the Claims 1 to 3, **characterized in that** the control devices (26, 27) are adjustable through the actuation device (26, 27) against a resetting force.

5. The cableway according to Claim 4, **characterized in that** the resetting force is generated by a spring, a pressure means cylinder (29) or the like.

6. The cableway according to Claim 4, **characterized in that** the resetting force is generated through a weight (35).

7. The cableway according to any one of the Claims 1 to 6, **characterized in that** the control devices (26, 27) are rails which are preferentially mounted capable of being swivelled.

8. The cableway according to Claim 7, **characterized in that** the rails (26, 27) comprise an entry section (26a, 27a) which is inclined with regard to the transport direction and an exit section (26b, 27b) which is inclined in the opposite direction.

9. The cableway according to any one of the Claims 1 to 3, **characterized in that** the adjusting element is resiliently mounted on the actuation device.

10. The cableway according to any one of the Claims 1 to 3, **characterized in that** the adjusting element (16) is resiliently connected with the safety device (9).

11. The cableway according to any one of the Claims 1 to 10, **characterized in that** the adjusting element is a lever (16) that can be swivelled about a fulcrum (20) which at the end of a lever arm (18) comprises a roller (21) which rolls off the control devices (26, 27) and whose other lever arm (19) is connected with the safety device (9) via a pushrod, a Bowden cable (15) or the like.

12. The cableway according to Claim 11, **characterized in that** the lever arm (19) of the lever (16) connected with the safety device (9) can be swivelled over a dead centre with respect to its fulcrum (20).

13. The cableway according to any one of the Claims 1 to 12, **characterized in that** the device for passenger transport is a chair (1) and the safety device a closing hoop (9) mounted on the chair in a manner capable of being swivelled or a weather protection hood.

14. The cableway according to any one of the Claims 1 to 12, **characterized in that** the device for passenger transport is a cabin and the safety device a cabin door.

15. The cableway according to any one of the Claims 1 to 14, **characterized in that** the sensor is an optical sensor.

16. The cableway according to any one of the Claims 1 to 14, **characterized in that** the sensor is an electromagnetic sensor.

17. The cableway according to any one of the Claims 1 to 14 **characterized in that** the sensor is a mechanical sensor (30, 31).

## Revendications

1. Installation de téléphérage pour le transport de passagers comprenant des dispositifs (1) qui sont fixés à un câble de manière à pouvoir être séparés le cas échéant et présentent un dispositif de sécurité (9) qui peut passer d'une position fermée à une position ouverte, sachant que le dispositif de sécurité (9) est relié mécaniquement à un dispositif d'actionnement (15, 16) qui coopère avec un dispositif de commande (26, 27) disposé côté entrée et côté sortie dans une station de l'installation de téléphérage, **caractérisé en ce que** vu dans le sens de transport (32) du câble, au niveau de l'extrémité du dispositif de commande (26, 27), un capteur (30, 31) est placé pour détecter la position du dispositif d'actionnement (15, 16).

2. Installation de téléphérage selon la revendication 1, **caractérisé en ce que** le capteur (30, 31) est disposé dans le sens de transport à distance du dispositif de commande (26, 27).

3. Installation de téléphérage selon la revendication 1 ou 2, **caractérisé en ce que** le dispositif d'actionnement (15, 16) présente un élément de déplacement(16) qui peut être déplacé dans une première et une deuxième position finale, et que l'élément de déplacement (15) est déplacé par le dispositif de commande (26) disposé à l'entrée dans l'une position finale et déplacé dans l'autre position finale par le dispositif de commande (27) disposé à la sortie.

4. Installation de téléphérage selon l'une des revendications 1 à 3, **caractérisé en ce que** les dispositifs de commande (26, 27) peuvent être déplacés par le dispositif d'actionnement (15, 16) contre une force de rappel.

5. Installation de téléphérage selon la revendication 4, **caractérisé en ce que** la force de rappel est produite par un ressort, un piston à fluide sous pression (29) ou similaire.

6. Installation de téléphérage selon la revendication 4, **caractérisé en ce que** la force de rappel est produite par un poids (35).

7. Installation de téléphérage selon l'une des revendications 1 à 6, **caractérisé en ce que** les dispositifs de commande (26, 27) sont des rails qui sont placés de préférence en pouvant basculer.

8. Installation de téléphérage selon la revendication 7, **caractérisé en ce que** les rails (26, 27) présentent une section d'entrée (26a, 27a) inclinée par rapport au sens de transport et une section de sortie (26b, 27b) inclinée dans le sens inverse.

9. Installation de téléphérage selon l'une des revendications 1 à 3, **caractérisé en ce que** l'élément de déplacement est placé en suspension sur le dispositif d'actionnement.

10. Installation de téléphérage selon l'une des revendications 1 à 3, **caractérisé en ce que** l'élément de déplacement (16) est relié en suspension au dispositif de sécurité (9).

11. Installation de téléphérage selon l'une des revendications 1 à 10, **caractérisé en ce que** l'élément de déplacement est un levier (16) pouvant pivoter sur un point de rotation (20), qui présente un rouleau (21) à l'extrémité d'un bras de levier (18), lequel rouleau roule sur les dispositifs de commande (26, 27) et dont l'autre bras de levier (19) est relié au dispositif de sécurité (9) par une jambe de force, un câble Bowden (15) ou similaire.

12. Installation de téléphérage selon la revendication 11, **caractérisé en ce que** le bras de levier (19) relié au dispositif de sécurité (9) peut pivoter par un point mort par rapport à son point de rotation (20).

13. Installation de téléphérage selon l'une des revendications 1 à 12, **caractérisé en ce que** le dispositif de transport de passagers est un fauteuil (1) et le dispositif de sécurité est une barre de protection (9) disposée de manière à pouvoir basculer sur le fauteuil ou est un capot de protection contre les intempéries.

14. Installation de téléphérage selon l'une des revendications 1 à 12, **caractérisé en ce que** le dispositif de transport de passagers est une cabine et le dispositif de sécurité est une porte de cabine.

15. Installation de téléphérage selon l'une des revendications 1 à 14, **caractérisé en ce que** le capteur est un capteur optique.

16. Installation de téléphérage selon l'une des revendications 1 à 14, **caractérisé en ce que** le capteur est un capteur électromagnétique.

17. Installation de téléphérage selon l'une des revendications 1 à 14, **caractérisé en ce que** le capteur est un capteur mécanique (30, 31).
